# EUROPÄISCHE PATENTSCHRIFT

(11) **EP 1 606 509 B1**
(45) Veröffentlichungstag und Bekanntmachung des Hinweises auf die Patenterteilung: **29.08.2007**
(21) Anmeldenummer: 04704537.2
(22) Anmeldetag: 23.01.2004
(51) Int. Cl.: F02M 51/06, F02M 61/16, F02M 61/08

(54) **BRENNSTOFFEINSPRITZVENTIL**
FUEL INJECTION VALVE
SOUPAPE D'INJECTION DE CARBURANT

(30) Priorität: 12.03.2003 DE 10310790
(43) Veröffentlichungstag der Anmeldung: 21.12.2005
(73) Patentinhaber: ROBERT BOSCH GMBH, 70442 Stuttgart (DE)
(72) Erfinder: STIER, Hubert, 71665 Vaihingen/Enz (DE)
(74) Vertreter: Körfer, Thomas
(86) Internationale Anmeldenummer: PCT/DE2004/000098
(87) Internationale Veröffentlichungsnummer: WO 2004/081367

(56) Entgegenhaltungen:
- EP-A- 0 967 386
- EP-A- 0 995 901
- EP-A- 1 096 136
- DE-A- 10 133 265
- DE-A- 10 149 052
- DE-A- 10 360 451
- DE-A- 19 500 706

## Beschreibung

### Stand der Technik

Die Erfindung geht aus von einem Brennstoffeinspritzventil nach der Gattung des Hauptanspruchs, wie aus der Druckschrift DE 101 33 265 A bekannt.

Aus der DE 35 33 085 A1 ist ein Zumeßventil zur Dosierung von Flüssigkeiten oder Gasen, insbesondere ein Einspritzventil für Kraftstoff-Einspritzsysteme in Brennkraftmaschinen bekannt, welches einen Piezo-Stapelaktor aufweist, dessen Längenänderung bei Anlegen einer Erregerspannung auf eine eine Zumeßöffnung steuernde Ventilnadel übertragen wird und den Hubweg der Ventilnadel bestimmt. Der zuzumessende Stoff wird über eine Zuleitung zugeführt, welche in Form einer Tieflochbohrung im Ventilkörper ausgeführt ist.

Nachteilig an dem aus der DE 35 33 085 A1 bekannten Zumeßventil ist die schwimmende Lagerung des hydraulischen Kopplers zwischen Brennstoffzulauf und Aktor, wodurch der Koppler Schwankungen im Brennstoffdruck ausgesetzt ist. Die zur Kontaktierung des Aktors benötigten elektrischen Leitungen müssen aufwendig verlegt werden, um nicht durch die Lageänderungen auf Zug beansprucht zu werden. Zudem müssen die Leitungen um den Koppler herum verlegt werden, wodurch sie sowohl länger werden als auch mehr Einbauraum beanspruchen. Das Ventilgehäuse wird dadurch voluminös und beansprucht seinerseits einen größeren Einbauraum im Zylinderkopf.

Bei dem Brennstoff einspritzventil der DE 101 33 265 A ist der hydraulische Koppler fest zwischen dem Aktor und einer Ventilgruppe angeordnet, so daß die elektrische Kontaktierung des Aktors nicht am Aktor vorbei erfolgen muß und durch Lageänderungen des Kopplers verursachte Längenänderungen entfallen. Dem gegenüber soll das Brennstoffeinspritzventil weiter entwickelt werden.

Vorteile der Erfindung Das erfindungsgemäße Brennstoffeinspritzventil hat die Merkmale des Hauptanspruchs.

Durch die in den Unteransprüchen aufgeführten Maßnahmen sind vorteilhafte Weiterentwicklungen des im Hauptanspruch angegebenen Brennstoffeinspritzventils möglich.

Vorteilhafterweise ist der Aktor fest mit dem Ventilgehäuse verbunden, wodurch eine ortsfeste relative Lage des Aktors bezüglich des Gehäuses erzielt wird.

Von Vorteil ist außerdem, daß die elektrischen Leitungen durch Bohrungen in einem Aktorfuß verlaufen und durch eine Kunststoffumspritzung fixiert und geschützt sind.

Vorteilhafterweise ist der Stecker, in welchem die elektrischen Leitungen angeordnet sind, an der Kunststoffumspritzung angeformt.

Der Koppler wirkt vorteilhafterweise über eine Kalotte auf die Ventilnadel ein, so daß Versätze ausgeglichen werden können.

### Zeichnung

Ein Ausführungsbeispiel der Erfindung ist in der Zeichnung vereinfacht dargestellt und in der nachfolgenden Beschreibung näher erläutert. Es zeigen:
- Fig. 1: einen schematischen Schnitt durch ein Ausführungsbeispiel eines erfindungsgemäßen Brennstoffeinspritzventils entlang einer ersten Schnittebene,
- Fig. 2: einen schematischen Schnitt durch das in Fig. 1 dargestellte Ausführungsbeispiel eines erfindungsgemäßen Brennstoffeinspritzventils entlang einer zweiten Schnittebene,
- Fig. 3A-B: Ansichten des Steckkontaktes des erfindungsgemäß ausgestalteten Brennstoffeinspritzventils ohne und mit Kunststoffumspritzung, und
- Fig. 4: eine ausschnittsweise Darstellung der schwenkbaren Lagerung des Kopplers zwischen Aktor und Ventilnadel des erfindungsgemäß ausgestalteten Brennstoffeinspritzventils gemäß Fig. 1 und 2.

### Beschreibung des Ausführungsbeispiels

Nachfolgend wird ein bevorzugtes Ausführungsbeispiel der Erfindung beispielhaft beschrieben. Übereinstimmende Bauteile sind dabei in allen Figuren mit übereinstimmenden Bezugszeichen versehen.

Ein in den Fig. 1 und 2 in zwei zueinander senkrechten Schnittansichten entlang einer Längsachse dargestelltes Brennstoffeinspritzventil 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 umfaßt ein Gehäuse 2, in welchem ein mit einer Aktorumspritzung 3 versehener piezoelektrischer oder magnetostriktiver Aktor 4 angeordnet ist. Der Aktor 4 ist durch eine Rohrfeder 5 vorgespannt, um eine zerstörungsfreie Montage und eine reproduzierbare Betätigung des Aktors 4 zu ermöglichen. Dem Aktor 4 kann mittels einer elektrischen Leitung 6 eine elektrische Spannung zugeführt werden. Der Aktor 4 stützt sich zuströmseitig an einem Aktorfuß 7 und abströmseitig an einem Aktorkopf 8 ab. Der Aktor 4 ist in einem Aktorgehäuse 9 gekapselt.

Erfindungsgemäß weist das Brennstoffeinspritzventil 1 abströmseitig des Aktors 4 einen hydraulischen Koppler 10 auf, welcher drucklos zwischen dem Aktor 4 und einem Ventilmodul 11 gelagert ist. Der hydraulische Koppler 10 ist als Zweitmediumskoppler 10 ausgebildet und umfaßt einen Geberkolben 12 und einen Nehmerkolben 13, die durch eine Kopplerfeder 14 gegeneinander beaufschlagt sind. Der hydraulische Koppler 10 ist durch eine beispielsweise wellrohrförmige Dichtung 15 gegen einen Innenraum 16 des Brennstoffeinspritzventils 1 abgedichtet.

Der Nehmerkolben 13 des hydraulischen Kopplers 10 liegt an einer Kalotte 17 an, die über ein Betätigungselement 18 mit einer Ventilnadel 19 zusammenwirkt. Die Kalotte 17 sorgt für den Ausgleich von Versätzen der Ventilnadel 19 während des Betriebs des Brennstoffeinspritzventils 1. Die Ventilnadel 19 weist an ihrem abströmseitigen Ende einen Ventilschließkörper 20 auf, der mit einer Ventilsitzfläche 21 zu einem Dichtsitz zusammenwirkt. Im Ausführungsbeispiel handelt es sich um ein nach außen öffnendes Brennstoffeinspritzventil 1.

Bedingt dadurch, daß der Aktor 4 nicht schwimmend, sondern fest gelagert ist, ist es möglich, eine feste thermische Anbindung des Aktors 4 an das Gehäuse 2 zu erreichen, wodurch ein Spalt zwischen dem Aktor 4 und dem Gehäuse 2 entfallen kann. Dadurch kann die Temperatur des Aktors 4 durch bessere Wärmeableitung gesenkt werden. Zudem können durch die feste Lagerung des Aktors 2 bewegliche Kabelführungen zwischen dem Aktor 4 und dem elektrischen Steckkontakt 6 entlang des Kopplers 10 entfallen.

Die elektrische Leitung 6 durchgreift den Aktorfuß 7 durch Bohrungen 22, die in dem Aktorfuß 7 ausgebildet sind. Dadurch, daß der hydraulische Koppler 10 abströmseitig des Aktors 4 angeordnet ist, können die elektrischen Leitungen 6 kürzer und ohne bewegungskompensierende Kabelführungen am Aktor 4 verlegt werden. Das Ventilgehäuse 2 kann dadurch schlanker ausfallen, da die elektrischen Leitungen 6 nicht um den hydraulischen Koppler 10 herumgeführt werden müssen.

Die Brennstoffzuleitung erfolgt über einen zentralen Zulaufstutzen 23, in welchem ein Filter 24 angeordnet sein kann. Über Bohrungen 25 und einen zwischen dem Aktorgehäuse 9 und dem Ventilgehäuse 2 ausgebildeten Spalt 26 wird der Brennstoff zum Dichtsitz geleitet. Der Zulaufstutzen 23 ist in Fig. 2 mit einer Kunststoffumspritzung 27 versehen, an welcher ein Stecker 28 für die elektrischen Leitungen 6 angeformt ist.

Die Fig. 3A und 3B zeigen Detailansichten des Steckers 28 in Aufsicht auf das Brennstoffeinspritzventil 1 in Abströmrichtung des Brennstoffs.

In Fig. 3A ist dabei das Brennstoffeinspritzventil 1 ohne Kunststoffumspritzung 27 wie in Fig. 1 dargestellt. Die elektrischen Leitungen 6 werden direkt und gerade in den Aktorfuß 7 geführt und verlaufen parallel zu der Bohrung 25, durch welche der Brennstoff vom Zulaufstutzen 23 zugeleitet wird.

In Fig. 3B ist in gleicher Ansicht der Stecker 28 nach der Umspritzung des Zulaufstutzens 23 mit Kunststoff 27 dargestellt. Die Kunststoffumspritzung 27 und der Stecker 28 sind dabei in einem Verfahrensschritt einfach und kostengünstig herstellbar. Die elektrischen Leitungen 6 werden durch die Kunststoffumspritzung 27 am Zulaufstutzen 23 und am Aktorfuß 7 fixiert und vor Beschädigungen geschützt.

Wie bereits aus Fig. 1 und 2 hervorgehend ist der Koppler 10 zwischen dem Aktorkopf 8 und Ventilnadel 19 mittels einer Kalotte 17 schwenkbar gelagert. Die Kalotte 17 ist dabei in Fig. 1 und 2 zwischen dem hydraulischen Koppler 10 und einem Betätigungselement 18, welches mit der Ventilnadel 19 in Wirkverbindung steht, angeordnet.

In Fig. 4 ist eine weitere Möglichkeit der Anordnung der Kalotte 17 zwischen dem hydraulischen Koppler 10 und dem Aktorkopf 8 dargestellt. Beide Möglichkeiten sorgen für den Ausgleich von Versätzen der Ventilnadel 19 beim Betrieb des Brennstoffeinspritzventils 1, welche sonst zu Fehlfunktionen des Brennstoffeinspritzventils 1 durch Verklemmen der Ventilnadel 19 oder durch Zerstörung des Aktors 4 durch Scherkräfte bei Versätzen führen können.

Die Erfindung ist nicht auf das dargestellte Ausführungsbeispiel beschränkt und für beliebige Bauformen von Brennstoffeinspritzventilen 1 geeignet.

## Patentansprüche

1. Brennstoffeinspritzventil (1), insbesondere Brennstoffeinspritzventil (1) für Brennstoffeinspritzanlagen von Brennkraftmaschinen, mit einem über zumindest eine elektrische Leitung (6) erregbaren piezoelektrischen oder magnetostriktiven Aktor (4), der einen in einem Gehäuse (2) angeordneten VentilschliefSkörper (20) betätigt, der mit einer Ventilsitzfläche (21) zu einem Dichtsitz zusammenwirkt, und mit einem hydraulischen Koppler (10),
wobei der hydraulische Koppler (10) ortsfest zwischen dem Aktor (4) und einer den Ventilschließkörper (20) und die Ventilsitzfläche (21) umfassenden Ventilbaugruppe (11) angeordnet ist, und
wobei der hydraulische Koppler (10) auf einer Ventilnadel (19) mittels einer Kalotte (17) schwenkbar gelagert ist,
**dadurch gekennzeichnet,**
**dass** der Aktor (4) durch eine um den Aktor (4) angeordnete Rohrfeder (5) vorgespannt ist.

2. Brennstoffeinspritzventil nach Anspruch 1,
**dadurch gekennzeichnet,**
**dass** der Aktor (4) sich mit einem zuströmseitigen Ende an einem Aktorfuß (7) abstützt.

3. Brennstoffeinspritzventil nach Anspruch 2,
**dadurch gekennzeichnet,**
**dass** der Aktorfuß (7) mit dem Gehäuse (2) verbunden ist.

4. Brennstoffeinspritzventil nach Anspruch 2 oder 3,
**dadurch gekennzeichnet,**
**dass** der Aktor (4) sich mit einem abströmseitigen Ende an einem Aktorkopf (8) abstützt.

5. Brennstoffeinspritzventil nach Anspruch 4,
**dadurch gekennzeichnet,**
**dass** der Aktorkopf (7) mit dem hydraulischen Koppler (10) verbunden ist.

6. Brennstoffeinspritzventil nach Anspruch 4,
**dadurch gekennzeichnet,**
**dass** der hydraulische Koppler (10) auf dem Aktorkopf (8) mittels einer Kalotte (17) schwenkbar gelagert ist.

7. Brennstoffeinspritzventil nach einem der Ansprüche 1 bis 6,
**dadurch gekennzeichnet,**
**dass** in dem Aktorfuß (7) zumindest eine axiale Bohrung (22) ausgebildet ist.

8. Brennstoffeinspritzventil nach Anspruch 7,
**dadurch gekennzeichnet,**
**dass** die elektrischen Leitungen (6) in der zumindest einen axialen Bohrung (22) angeordnet sind.

9. Brennstoffeinspritzventil nach einem der Ansprüche 1 bis 8,
**dadurch gekennzeichnet,**
**dass** das Brennstoffeinspritzventil (1) an einem zulaufseitigen Ende von einer Kunststoffumspritzung (27) versehen ist.

10. Brennstoffeinspritzventil nach Anspruch 9,
**dadurch gekennzeichnet,**
**dass** an der Kunststoffumspritzung (27) ein Stecker (28) angeformt ist.

11. Brennstoffeinspritzventil nach Anspruch 10,
**dadurch gekennzeichnet,**
**dass** die elektrischen Leitungen (6) in dem Stecker (28) ausmünden.

12. Brennstoffeinspritzventil nach Anspruch 11,
**dadurch gekennzeichnet,**
**dass** die zumindest eine elektrische Leitung (6) achsparallel zu einer Längsachse des Brennstoffeinspritzventils (1) und des Aktors (4) verläuft.

## Claims

1. Fuel injection valve (1), in particular fuel injection valve (1) for fuel injection systems of internal combustion engines, having a piezoelectric or magnetostrictive actuator (4) which can be excited via at least one electrical line (6) and actuates a valve closing body (20) which is arranged in a housing (2) and interacts with a valve seat face (21) to form a sealing seat, and having a hydraulic coupler (10), the hydraulic coupler (10) being arranged in a stationary manner between the actuator (4) and a valve assembly (11) which comprises the valve closing body (20) and the valve seat face (21), and the hydraulic coupler (10) being mounted pivotably on a valve needle (19) by means of a spherical cap (17), **characterized in that** the actuator (4) is prestressed by a tubular spring (5) which is arranged around the actuator (4).

2. Fuel injection valve according to Claim 1, **characterized in that** the actuator (4) is supported on an actuator base (7) by way of an inflow-side end.

3. Fuel injection valve according to Claim 2, **characterized in that** the actuator base (7) is connected to the housing (2).

4. Fuel injection valve according to Claim 2 or 3, **characterized in that** the actuator (4) is supported on an actuator head (8) by way of an outflow-side end.

5. Fuel injection valve according to Claim 4, **characterized in that** the actuator head (7) is connected to the hydraulic coupler (10).

6. Fuel injection valve according to Claim 4, **characterized in that** the hydraulic coupler (10) is mounted pivotably on the actuator head (8) by means of a spherical cap (17).

7. Fuel injection valve according to one of Claims 1 to 6, **characterized in that** at least one axial hole (22) is formed in the actuator base (7).

8. Fuel injection valve according to Claim 7, **characterized in that** the electrical lines (6) are arranged in the at least one axial hole (22).

9. Fuel injection valve according to one, of Claims 1 to 8, **characterized in that** the fuel injection valve (1) is provided at one inlet-side end of a plastic injection-moulded encapsulation part (27).

10. Fuel injection valve according to Claim 9, **characterized in that** a plug (28) is formed integrally on the plastic injection-moulded encapsulation part (27).

11. Fuel injection valve according to Claim 10, **characterized in that** the electrical lines (6) open in the plug (28).

12. Fuel injection valve according to Claim 11, **characterized in that** the at least one electrical line (6) extends axially parallel to a longitudinal axis of the fuel injection valve (1) and of the actuator (4).

## Revendications

1. Injecteur de carburant (1) notamment pour des installations d'injection de carburant de moteurs à combustion interne,
comprenant
au moins un actionneur (4) piézo-électrique ou magnétostrictif alimenté par au moins une ligne électrique (6), cet actionneur commandant un organe d'obturation de soupape (20) installé dans un boîtier (2), et cet organe coopère avec une surface de siège de soupape (21) pour former un siège d'étanchéité,
et un coupleur hydraulique (10),
le coupleur hydraulique (10) étant installé de manière fixe entre l'actionneur (4) et un ensemble de soupape (11) comprenant l'organe d'obturation de soupape (20) et la surface formant siège de soupape (21) et
le coupleur hydraulique (10) est monté pivotant sur une aiguille d'injecteur (19) par l'intermédiaire d'une calotte (17),
**caractérisé en ce que**
l'actionneur (4) est précontraint par un tube-ressort (5) entourant l'actionneur (4).

2. Injecteur de carburant selon la revendication 1,
**caractérisé en ce que**
l'actionneur (4) s'appuie par son extrémité côté amont contre un pied d'actionneur (7).

3. Injecteur de carburant selon la revendication 2,
**caractérisé en ce que**
le pied d'actionneur (7) est relié au boîtier (2).

4. Injecteur de carburant selon la revendication 2 ou 3,
**caractérisé en ce que**
l'actionneur (4) s'appuie par son extrémité côté aval contre une tête d'actionneur (8).

5. Injecteur de carburant selon la revendication 4,
**caractérisé en ce que**
la tête d'actionneur (7) est reliée au coupleur hydraulique (10).

6. Injecteur de carburant selon la revendication 4,
**caractérisé en ce que**
le coupleur hydraulique (10) est monté pivotant sur la tête d'actionneur (8) par l'intermédiaire d'une calotte (17).

7. Injecteur de carburant selon l'une des revendications 1 à 6,
**caractérisé en ce que**
le pied d'actionneur (7) comporte au moins un perçage axial (22).

8. Injecteur de carburant selon la revendication 7,
**caractérisé en ce que**
les lignes électriques (6) sont logées dans au moins un perçage axial (22).

9. Injecteur de carburant selon l'une des revendications 1 à 8,
**caractérisé en ce que**
l'injecteur (1) est prévu à l'extrémité côté alimentation d'un surmoulage en matière plastique (27).

10. Injecteur de carburant selon la revendication 9,
**caractérisé en ce que**
le surmoulage en matière plastique (27) forme un connecteur (28).

11. Injecteur de carburant selon la revendication 10,
**caractérisé en ce que**
les lignes électriques (6) débouchent dans le collecteur (28).

12. Injecteur de carburant selon la revendication 11,
**caractérisé en ce qu'**
au moins une ligne électrique (6) est parallèle à l'axe longitudinal de l'injecteur (1) et de l'actionneur (4).
